# EUROPÄISCHE PATENTSCHRIFT

(11) **EP 0 012 805 B1**
(45) Veröffentlichungstag und Bekanntmachung des Hinweises auf die Patenterteilung: **16.06.1982**
(21) Anmeldenummer: 79104056.1
(22) Anmeldetag: 19.10.1979
(51) Int. Cl.: A45C 13/10, F16B 21/08

(54) **Klemmverschluss zum lösbaren Verbinden der Schliesslasche von Etuis, Schreibmappen oder dergleichen**
Snap fastener for detachably connecting the closure flaps to the body of etuis, writing cases or the like
Fermeture par serrage pour connecter de façon amovible les rabats de fermeture aux corps d'étuis, de portefeuilles d'écriture et analogues

(30) Priorität: 28.12.1978 DE 2856423
(43) Veröffentlichungstag der Anmeldung: 09.07.1980
(73) Patentinhaber: The Parker Pen Company, Janesville, Wisc. 53545 (US)
(72) Erfinder: Schmidt, Günther, D-7570 Baden-Baden (DE)
(74) Vertreter: Goddar, Heinz J., Dr.

## Beschreibung

Die Erfindung betrifft einen Klemmverschluss zum lösbaren Verbinden der Schliesslasche von Etuis, Schreibmappen od.dgl. mit dem Hauptkörper derartiger Gebilde, mit einem eine Feder aufweisenden Unterteil und einem Oberteil, welches beim Zusammendrücken von Oberteil und Unterteil mit der Feder in lösbaren Rasteingriff kommt, wobei das Unterteil eine mit auf einem Kreisumfang angeordneten, zwei einander gegenüberliegende Stege einschliessenden Vertiefungen versehene Basisplatte, eine mit den Vertiefungen entsprechenden Ansätzen versehene, durch Einpressen der Ansätze in die Vertiefungen mit der Basisplatte verbindbare, eine im Bereich der Stege geschlitzte Kappe sowie eine geschlitzte Ringfeder mit zwei einander gegenüberliegenden Umfangsvorsprüngen aufweist, welche in den Stegbereichen nach dem Zusammenbau des Unterteils federnd über den Aussenumfang der Kappe radial vorstehen, das Oberteil eine Klemmplatte mit einer dem Aussendurchmesser der Kappe im wesentlichen entsprechenden Kreisöffnung hat und an der dem Unterteil zugewandten Öffnungskante ein Ringvorsprung zum Eindrücken der Umfangsvorsprünge der Ringfeder und zum Einrasten zwischen diesen und der Basisplatte vorgesehen ist.

Die DE-B 2 738 122 betrifft einen Klemmverschluss, bei dem die Basisplatte des Unterteils mit vier auf einem Kreisumfang angeordneten, paarweise zwei einander gegenüberliegende Stege einschliessenden Durchbrechungen versehen ist. Weiterhin weist das Unterteil beim Klemmverschluss nach der DE-B 2 738 122 eine mit vier den Durchbrechungen der Basisplatte entsprechenden Ansätzen versehene Kappe auf, die durch Einpressen der Ansätze in die Durchbrechungen mit der Basisplatte verbindbar ist. Die Kappe hat ausserhalb des Bereiches der Stege eine teilzylindrische Umfangswand mit geringerer Höhe als die Ansätze, wobei die Umfangswand zwischen jeweils zwei benachbarten, eng nebeneinanderliegenden Ansätzen bis zur Deckelfläche der Kappe hin durchbrochen ist. Durch diese Durchbrechungen treten die Umfangsvorsprünge einer in die Kappe eingesetzten, geschlitzten Ringfeder aus, so dass in den Stegbereichen nach dem Zusammenbau des Unterteils diese Umfangsvorsprünge radial über den Aussenumfang der Kappe federnd hervorstehen. Das Oberteil des Klemmverschlusses weist eine Klemmplatte auf, die eine dem Durchmesser der Kappe im wesentlichen entsprechende Kreisöffnung besitzt, wobei an der dem Unterteil zugewandten Öffnungskante ein Ringvorsprung zum Eindrücken der Umfangsvorsprünge der Ringfeder zum Einrasten zwischen diesen und der Basisplatte vorgesehen ist.

Der bekannte Klemmverschluss ist im praktischen Gebrauch äusserst bequem und zuverlässig zu handhaben. Allerdings haben sich insofern Nachteile gezeigt, als die vier schmalen Ansätze der Kappe unter extremen Beanspruchungen abbrechen können, so dass die Verbindung zwischen Kappe und Basisplatte teilweise in unvorteilhafter Weise lösbar bzw. beschädigbar ist.

Der vorliegenden Erfindung liegt daher die Aufgabe zugrunde, einen Klemmverschluss der eingangs genannten Art dahingehend weiterzubilden, dass eine zuverlässige Befestigung der Kappe auf dem Basisteil und damit eine sichere Aufnahme der Feder des Klemmverschlusses gewährleistet ist.

Erfindungsgemäss wird diese Aufgabe bei einem Klemmverschluss zum lösbaren Verbinden der Schliesslasche von Etuis, Schreibmappen od. dgl. dadurch gelöst, dass die Vertiefungen der Basisplatte aus zwei Nuten bestehen; und dass die Ansätze aus den beiden Hälften der ausserhalb der Stegbereiche teilzylindrisch ausgebildeten Umfangswand der Kappe selbst bestehen.

Bevorzugte Ausführungsformen der Erfindung zeichnen sich dadurch aus, dass die Ansätze der Kappe reibschlüssig in den Nuten der Basisplatte festgehalten sind und/oder die Kappe mittels der in den Nuten der Basisplatte befestigten Ansätze mit der Basisplatte verbunden ist, wobei letztere Ausgestaltung noch dadurch fortgebildet ist, dass die Kappe mittels der Ansätze in den Nuten der Basisplatte verschweisst ist oder dass die Ansätze in den Nuten fest eingeklebt sind.

Erfindungsgemäss wird also der Verbindungsbereich zwischen Basisplatte und Kappe dadurch verbessert, dass in der Basisplatte zwei fast halbkreisförmige Nuten vorgesehen sind, in die zwei der Form dieser Nuten entsprechende, ebenfalls fast halbkreisförmige Ansätze der Kappe einsteckbar sind, wobei die Umfangsvorsprünge der in der Kappe befindlichen Ringfeder durch die einander gegenüberliegenden Durchbrechungen in der zylindrischen Seitenwand der Kappe zwischen den beiden, fast halbkreisförmigen Ansätzen der Kappe über den zwischen den fast halbkreisförmigen Nuten stehengelassenen Stegen der Basisplatte aus der Kappe herausragen, wodurch der Klemmeingriff mit der Klemmplatte ermöglicht wird. Insgesamt ergibt sich, dass die fast halbkreisförmigen Ansätze der Kappe äusserst stabil und beim normalen Gebrauch nicht abzubrechen sind, so dass eine zuverlässige und feste Verbindung zwischen Kappe und Basisplatte erreicht wird.

Weitere Merkmale und Vorteile der Erfindung ergeben sich aus den Ansprüchen und aus der nachfolgenden Beschreibung, in der ein Ausführungsbeispiel anhand der Zeichnung im einzelnen erläutert ist. Dabei zeigt:
Fig. 1 ein Ausführungsbeispiel der Basisplatte des Unterteils mit der der Klemmplatte zugewandten Seite,
Fig. 2 die auf die Basisplatte aufzusetzende Kappe,
Fig. 3 die in die Kappe einzusetzende Ringfeder,
Fig. 4 das zusammengesetzte Unterteil und
Fig. 5 die Klemmplatte.

Das in Fig. 1 dargestellte Ausführungsbeispiel der Basisplatte 22 ist als Unterteil für Etuis für Schreibinstrumente vorgesehen, wobei das mit dem Unterteil versehene Etui zwei Schreibgeräte aufnehmen kann. Die dargestellte Basisplatte 22 besitzt einen Zentralteil 6 und einen den Zentralteil 6 bis auf eine Seite umfangsmässig umgebenden, schulterartig abgesetzten Umfangsrand 8. Die Basisplatte 22 ist mit zwei auf einem Kreisumfang angeordneten, zwei einander gegenüberliegenden Stege 10, 12 einschliessenden, fast halbkreisförmigen Nuten 14, 16 versehen, die jeweils einen im wesentlichen rechteckigen Querschnitt aufweisen.

In Fig. 2 ist eine Kappe 34 dargestellt, die eine Umfangswand besitzt, von der sich zwei Nuten 14, 16 entsprechende, ebenso fast halbkreisförmige Ansätze 24, 26 senkrecht zur Deckelfläche 33 der Kappe 34 erstrecken. Zwischen den fast halbkreisförmigen Ansätzen 24, 26 ist die Umfangswand 32 auf zwei genau gegenüberliegenden Seiten bis zur Kappenfläche 33 hin durchbrochen. Hier treten die Umfangsvorsprünge 38, 40 der in die Kappe 34 einzusetzenden, in Fig. 3 dargestellten Ringfeder 36 hindurch. Die Ringfeder 36 ist dabei nicht als Vollring ausgebildet, sondern vielmehr an einer Stelle 37 des Umfangs durchbrochen, damit sie bei auf die'Umfangsvorsprünge 38, 40 wirkenden Kräfte zusammendrückbar ist, so dass sich die Umfangsvorsprünge 38, 40 nach einwärts zurückziehen können.

Zur Anpassung der zum Schliessen bzw. Öffnen des Klemmverschlusses aufzuwendenden Kräfte werden die Umfangsvorsprünge im dargestellten Ausführungsbeispiel einseitig durch Abschrägung 39, 41 vom Rand der Ringfeder 36 her zu ihrem Ende hin abgeschrägt.

Die Darstellung der Fig. 4 zeigt das aus Basisplatte, Kappe 34 und Ringfeder 36 zusammengesetzte Unterteil. Die sich aus der Kappe heraus erstreckenden Umfangsvorsprünge 38, 40 der Ringfeder 36 sind deutlich erkennbar. Zur Befestigung sind dabei die unteren Enden 25, 27 der Ansätze 24, 26 in den Nuten 14, 16 fest verschweisst.

Eine Klemmplatte 42 des Oberteils des erfindungsgemässen Klemmverschlusses ist in Fig. 5 dargestellt, wobei die Klemmplatte 42 eine im wesentlichen dem Durchmesser der Kappe 34 entsprechende Kreisöffnung 44 aufweist, an deren dem Unterteil zugewandten Öffnungskante sich ein Ringvorsprung 46 zum Eindrücken der Umfangsvorsprünge 38, 40 der Ringfeder 36 und zum Einrasten zwischen diesen und der Basisplatte 22 befindet. Das in Fig. 5 dargestellte Ausführungsbeispiel der Klemmplatte 42 ist im wesentlichen halbkreisförmig ausgebildet und zum halbkreisförmigen Umfang hin leicht abgeflacht, während sich am geraden Ende der Klemmplatte 42 sich ein Ansatz 48 mit geringerer Dicke als die Klemmplatte 42 befindet, der, ebenso wie der Umfangsrand des Unterteils, mit Nähösen 50 versehen ist, mittels derer jeweils Oberteil und Unterteil mit Etuimaterial, beispielsweise Leder oder lederähnlichem Kunststoffmaterial, vernähbar sind. Zur praktischen Verwendung wird das Unterteil und das Oberteil des erfindungsgemässen Klemmverschlusses mittels der Nähösen 50 in ein Etui derart eingenäht, dass zum Verschliessen des Etuis das mit einer Lasche des Etuis verbundene Oberteil auf das Unterteil fest aufdrückbar ist, so dass die Umfangsvorsprünge 38, 40 der Ringfeder 36 den Ringvorsprung 46 der Kreisöffnung 44 der Klemmplatte 42 des Oberteils hintergreifen. Bei entsprechend andersartig ausgebildeten Unterteilen werden Oberteil und Unterteil in entsprechender Weise in andere Gegenstände, wie Schreibmappen u.dgl. eingenäht, um derart ebenfalls den erfindungsgemässen Klemmverschluss zu verwenden. Derart kann der erfindungsgemässe Klemmverschluss für Etuis mannigfacher Art benutzt werden, beispielsweise für Schreibetuis für ein oder mehrere Schreibgeräte, wozu das dargestellte Unterteil mit auf der dem Oberteil zugewandten Seite vorgesehenen Einstecknuten 56, 58, die zur Aufnahme der Klemmfeder der Schreibinstrumente dienen, deren verdicktes Ende ebenfalls in die dargestellten Durchbrechungen 16, 62 eingreifen, vorgesehen sind; bei anderer Ausgestaltung des Unterteils kann der erfindungsgemässe Klemmverschluss aber auch für Kreditkartenetuis, Münzetuis und Schlüsseletuis sowie Brieftaschen und Schreibmappen od.dgl. verwendet werden.

## Patentansprüche

1. Klemmverschluss zum lösbaren Verbinden der Schliesslasche von Etuis, Schreibmappen od. dgl. mit dem Hauptkörper derartiger Gebilde, mit einem eine Feder aufweisenden Unterteil und einem Oberteil, welches beim Zusammendrücken von Oberteil und Unterteil mit der Feder in lösbaren Rasteingriff kommt, wobei das Unterteil eine mit auf einem Kreisumfang angeordneten, zwei einander gegenüberliegende Stege (10, 12) einschliessenden Vertiefungen (14', 16') versehene Basisplatte (22), eine mit den Vertiefungen (14', 16') entsprechenden Ansätzen (24', 26') versehene, durch Einpressen der Ansätze in die Vertiefungen (14', 16') mit der Basisplatte (22) verbindbare, eine im Bereich der Stege (10, 12) geschlitzte Kappe (34) sowie eine geschlitzte Ringfeder (36) mit zwei einander gegenüberliegenden Umfangsvorsprüngen (38, 40) aufweist, welche in den Stegbereichen (10, 12) nach dem Zusammenbau des Unterteils federnd über den Aussenumfang der Kappe (34) radial vorstehen, das Oberteil eine Klemmplatte (42) mit einer dem Aussendurchmesser der Kappe (34) im wesentlichen entsprechenden Kreisöffnung (44) hat und an der dem Unterteil zugewandten Öffnungskante ein Ringvorsprung (46) zum Eindrücken der Umfangsvorsprünge (38, 4Q) .der.BiogfedeF' (37.) und, zum Einrasten zwischen diesen und der Basisplatte (22) vorgesehen ist, dadurch gekennzeichnet, dass die Vertiefungen der Basisplatte (22) aus zwei Nuten (14', 16') bestehen; und dass die Ansätze (24', 26') aus den beiden Hälften der ausserhalb der Stegbereiche (10, 12) teilzylindrisch ausgebildeten Umfangswand (32) der Kappe (34) selbst bestehen.

2. Klemmverschluss nach Anspruch 1, dadurch gekennzeichnet, dass die Ansätze (24', 26') der Kappe (34) reibschlüssig in den Nuten (14', 16') der Basisplatte (22) festgehalten sind.

3. Klemmverschluss nach Anspruch 1 oder 2, dadurch gekennzeichnet, dass die Kappe (34) mittels der in den Nuten (14', 16') der Basisplatte (22) befestigten Ansätze (24', 26') fest mit der Basisplatte (22) verbunden ist.

4. Klemmverschluss nach Anspruch 3, dadurch gekennzeichnet, dass die Kappe (34) mittels der Ansätze (24', 26') in den Nuten (14', 16') der Basisplatte (22) verschweisst ist.

5. Klemmverschluss nach Anspruch 3, dadurch gekennzeichnet, dass die Ansätze (24', 26') in den Nuten (14', 16') fest eingeklebt sind.

## Claims

1. A clasp for releasably connecting the flap of a case, writing case or the like, to the main part of such objects, comprising a bottom part having a spring, and a top part which, when the top and bottom parts are pressed together, comes into releasable engagement with the spring, the bottom part having a baseplate (22) formed with recesses (14', 16') disposed over the circumference of a circle and enclosing two opposite webs (10, 12), a cap (34) provided with projections (24', 26') corresponding to the recesses (14', 16') and adapted to be connected to the baseplate (22) by the projections being pressed into the recesses (14', 16'), said cap (34) being slotted in the region of the webs (10, 12), and a slotted annular spring (36) with two circumferential projections (38, 40) situated opposite one another and projecting radially and resiliently over the outer circumference of the cap (34) in the web zones (10, 12) after the assembly of the bottom part, the top part having a locking plate (42) with a circular aperture (44) corresponding substantially to the outside diameter of the cap (34), and an annular projection (46) being provided at the edge of the aperture facing the bottom part, said annular projection being intended for pressing in the circumferential projections (38, 40) of the annular spring (37) and to engage between the latter and the baseplate, characterised in that the recesses in the baseplate (22) consist of two grooves (14', 16') and in that the projections (24', 26') consist of the two halves of the circumferential wall (32) itself, which is part- cylindircal in construction outside the web zones (10, 12).

2. A clasp according to claim 1, characterised in that the projections (24', 26') of the cap (34) are frictionnaly retained in the grooves (14', 16') of the baseplate (22).

3. A clasp according to claim 1 or 2, characterised in that the cap (34) is rigidly connected to the baseplate (22) by means of the projections (24', 26') secured in the grooves (14', 16') of the baseplate (22). 4. A clasp according to claim 3, characterised in that the cap (34) is welded in the grooves (14', 16') of the baseplate (22) by means of the projections (24', 26').

5. A clasp according to claim 3, characterised in that the projections (24', 26') are firmly glued in the grooves (14', 16').

## Revendications

1. Fermoir pour relier de façon dégageable la patte de fermeture d'étuis, de sous-mains ou produits analogues, avec le corps principal de tels produits, comportant une partie inférieure munie d'un ressort et une partie supérieure qui, lorsqu'on presse ensemble la partie supérieure et la partie inférieure avec le ressort, vient s'encliqueter de façon dégageable, la partie inférieure comportant une plaque de base (22) munie de cavités (14', 16') disposées sur la périphérie d'un cercle et entourant deux barrettes (10, 12) se faisant face, un capuchon (34) fendu dans la zone des barrettes (10, 12) muni de saillies (24', 26') correspondant aux cavités (14', 16') et pouvant être relié à la plaque de base (22) en enfonçant les saillies dans les cavités (14', 16'), ainsi qu'un ressort annulaire fendu (36) muni de deux baguettes périphériques (38, 40) qui saillent radialement dans les zones des barrettes (10, 12), après l'assemblage de la partie inférieure, en faisant ressort au-dessus de la périphérie extérieure du capuchon (34), la partie supérieure ayant une plaque de blocage (42) comportant une ouverture circulaire (44) correspondant sensiblement au diamètre extérieur du capuchon (34), et un rebord annulaire (46) étant prévu sur l'arête de l'ouverture tournée vers la partie inférieure pour faire rentrer les languettes prériphériques (38, 40) du ressort annulaire (37) et permettre l'encliquetage entre celles-ci et la plaque de base (22), caractérisé par le fait que les cavités de la plaque de base (22) sont constituées par deux rainures (14', 16') et que les saillies (24', 26') sont elles- mêmes constituées par les deux moitiés de la paroi périphérique (32) réalisée en forme de cylindre partiel à l'extérieure des zones des barrettes (10, 12).

2. Fermoir selon la revendication 1, caractérisé par le fait que les saillies (24', 26') du capuchon (34) sont maintenues par frottement dans les rainures (14', 16') de la plaque de base (22).

3. Fermoir selon la revendication 1 ou 2, caractérisé par le fait que le capuchon (34) est rendu solidaire de la plaque de base (22) au moyen des saillies (24', 26') fixées dans les rainures (14', 16') de la plaque de base (22).

4. Fermoir selon la revendication 3, caractérisé par le fait que le capuchon (34) est soudé au moyen des saillies (24', 26') dans les rainures (14', 16') de la plaque de base (22).

5. Fermoir selon la revendication 3, caractérisé par le fait que les saillies (24', 26') sont solidement collées dans les rainures (14', 16').
